# EUROPÄISCHE PATENTSCHRIFT

(11) **EP 1 148 186 B1**
(45) Veröffentlichungstag und Bekanntmachung des Hinweises auf die Patenterteilung: **20.10.2004**
(21) Anmeldenummer: 01109355.6
(22) Anmeldetag: 17.04.2001
(51) Int. Cl.: E04H 12/22, E01F 9/012, E01F 9/014

(54) **Mobilzaunfuss**
Transportable fence base
Base pour une clôture mobile

(30) Priorität: 17.04.2000 DE 10019177
(43) Veröffentlichungstag der Anmeldung: 24.10.2001
(73) Patentinhaber: CABKA PLAST Kunststoffverarbeitung GmbH, 07806 Weira (DE)
(72) Erfinder: Haaf, Dietrich, Dipl.-Ing., 70184 Stuttgart (DE)
(74) Vertreter: Dreiss, Fuhlendorf, Steimle & Becker

(56) Entgegenhaltungen:
- EP-A- 0 844 335
- DE-A- 3 811 862
- DE-A- 19 652 696

## Beschreibung

Die Erfindung betrifft einen Mobilzaunfuß, mit einer Standfläche, mit einer der Standfläche gegenüberliegend angeordneten Oberseite, mit mindestens einer Einrichtung zur Aufnahme eines Mobilzaunelements und mit mindestens einer Ausnehmung zum Anheben des Mobilzaunfußes.

Ein solcher Mobilzaunfuß wird beispielsweise von der Rösler Draht GmbH, Postfach 67, D-41364 Schwalmtal, unter der Marke "BEKAERT" vertrieben_und aus der DE 196 52 696 C2 bekannt. Er besteht aus Kiesbeton oder Kunststoff und weist an seiner Oberseite sechs Löcher auf, in die je ein Pfosten eines Mobilzaunelements eingesteckt werden kann. An seinen Stirnseiten weist der Mobilzaunfuß zwei Griffmulden auf. Wegen des hohen Eigengewichts von etwa 36 kg kann das Anheben der Mobilzaunfüße von Hand gesundheitliche Schäden hervorrufen. Außerdem geht das Absetzen und Aufheben der Mobilzaunfüße nur langsam vonstatten. Vor allem wenn Mobilzäune bei Veranstaltungen eingesetzt werden, ist die Zeit sehr knapp. Außerdem verursacht der hohe Zeitbedarf für das Aufheben, Transportieren und Absetzen der Mobilzaunfüße von Hand hohe Lohnkosten.

Aus der DE 38 11 862 A1 ist ein Mobilzaun bekannt, der einen Betonsockel und mit diesem Sockel fest vergossene Pfosten aufweist an denen ein Gitter befestigt ist. Dieser Mobilzaun ist sehr groß und schwer und deshalb auch sehr unhandlich.

Der Erfindung liegt die Aufgabe zugrunde, einen Mobilzaunfuß bereitzustellen, der einfacher, schneller und ohne gesundheitliche Beeinträchtigungen handhabbar ist.

Diese Aufgabe wird erfindungsgemäß durch die Merkmale des Anspruchs 1 gelöst.

Weitere Varianten der Erfindung sehen vor, dass sich die Ausnehmung über die gesamte Breite oder die gesamte Länge des Mobilzaunfußes erstreckt und/oder dass zwei parallel zueinander verlaufende Ausnehmungen vorhanden sind, so dass der erfindungsgemäße Mobilzaunfuß von allen Seiten mit einem Gabelstapler oder Hubwagen angehoben werden kann. Wegen der zwei parallel zueinander verlaufenden Ausnehmungen können zwei Zinken der Gabel eines Gabelstaplers oder Hubwagens in den Mobilzaunfuß eingefahren werden, so dass die Kippsicherheit des Mobilzaunfußes in angehobenem Zustand verbessert wird.

Weitere Ausgestaltungen der Erfindung sehen vor, dass der Abstand der Mittelachsen der Ausnehmungen zwischen 340 mm und 400 mm, insbesondere 370 mm, beträgt und/oder dass die Höhe der Ausnehmungen größer als 85 mm ist und dass die Breite der Ausnehmungen größer als 160 mm ist, so dass der Mobilzaunfuß mit handelsüblichen Hubwagen angehoben, transportiert und abgestellt werden kann.

In weiterer Ergänzung der Erfindung entsprechen die Abmessungen der Ausnehmungen den genormten Maßen von Transport-Paletten, so dass Stapel von Mobilzaunfüßen ohne Kompatibilitätsprobleme in LKWs, Containern oder anderen Transportmitteln transportiert werden können.

Weitere Ausgestaltungen der Erfindung sehen vor, dass mindestens eine Aussparung in der Standfläche vorhanden ist und dass in der Oberseite mindestens ein mit der Aussparung formschlüssig zusammenwirkender Absatz vorhanden ist, so dass unabhängig von der Ausgestaltung der Ausnehmungen eine sichere Stapelbarkeit der Mobilzaunfüße gewährleistet ist.

In weiterer Ergänzung der Erfindung ist vorgesehen, dass die Aussparung als Griffmulde ausgebildet ist, so dass der Mobilzaunfuß bei Bedarf von Hand angehoben und transportiert werden kann.

Bei einer anderen Ausgestaltung der Erfindung ist die Einrichtung zur Aufnahme eines Mobilzaunelements eine in der Oberseite des Mobilzaunfußes angebrachte Bohrung, so dass der Mobilzaunfuß mit handelsüblichen Mobilzaunelementen kompatibel ist.

In weiterer Ergänzung der Erfindung besteht der Mobilzaunfuß aus Kunststoff, insbesondere recyceltem Kunststoff, so dass der Mobilzaunfuß einerseits von guter Witterungsbeständigkeit ist und außerdem auch auf empfindlichen Böden, beispielsweise im Innenbereich von Veranstaltungsgebäuden, einsetzbar ist.

Weitere Vorteile und vorteilhafte Ausgestaltungen der Erfindung sind der nachfolgenden Beschreibung, der Zeichnung und den Patentansprüchen entnehmbar.

Ein Ausführungsbeispiel des Gegenstands der Erfindung ist in der Zeichnung dargestellt und im Folgenden näher beschrieben. Es zeigen:
- Fig. 1:: eine perspektivische Darstellung von oben eines Mobilzaunfußes;
- Fig. 2:: eine Vorderansicht;
- Fig. 3:: eine Seitenansicht;
- Fig. 4:: eine Untersicht eines Mobilzaunfußes; und
- Fig. 5:: mehrere aufeinander gestapelte Mobilzaunfüße.

Im Folgenden werden für gleiche Bauteile in den verschiedenen Figuren die gleichen Bezugszeichen verwandt und nicht nochmals erläutert. Es gilt das anhand einer Figur Erläuterte für die anderen Figuren, in denen gleiche Bezugszeichen auftreten, entsprechend.

In Fig. 1 ist ein Ausführungsbeispiel eines erfindungsgemäßen Mobilzaunfußes 1 perspektivisch dargestellt. Der Mobilzaunfuß 1 weist an seiner Oberseite 3 mehrere Bohrungen 5 auf, in die handelsübliche Mobilzaunelemente eingesteckt werden können. Diese Mobilzaunelemente sind in Fig. 1 nicht dargestellt. Der Mobilzaunfuß 1 weist zwei parallel zueinander verlaufende Ausnehmungen 7 auf, die sich über die gesamte Breite des Mobilzaunfußes 1 erstrecken. Direkt oberhalb der Ausnehmungen 7 sind auf der Oberseite 3 des Mobilzaunfußes 1 Absätze 9 vorhanden, welche formschlüssig mit den Ausnehmungen 7 eines nicht dargestellten zweiten Mobilzaunfußes zusammenwirken, wenn dieser zweite Mobilzaunfuß auf den ersten Mobilzaunfuß gestapelt wird. Breite und Höhe der Ausnehmungen 7 sind so bemessen, dass die Zinken der Gabel eines Gabelstaplers und/oder eines Hubwagens in die Ausnehmungen 7 eingefahren werden können und der Mobilzaunfuß 1 mit Hilfe des Gabelstaplers oder Hubwagens angehoben und transportiert werden kann. Die Maße der Ausnehmungen 7 können den genormten Maßen von Transport-Paletten entsprechen. Die Höhe der Ausnehmungen 7 und der Absätze 9 können so aufeinander abgestimmt sein, dass ein Gabelstapler auch Mobilzaunfüße 1 aufnehmen kann, welche in einer oberen Lage im Stapel angeordnet sind.

Auf der linken Seite des Mobilzaunfußes 1 ist eine als Griffmulde ausgebildete Aussparung 11 erkennbar. An der Oberseite 3 befindet sich über der Aussparung 11 ein Absatz 13, welcher so bemessen ist, dass er formschlüssig mit der Aussparung 11 eines zweiten, nicht dargestellten Mobilzaunfußes zusammenwirkt, wenn der zweite Mobilzaunfuß auf den Mobilzaunfuß 1 gestapelt wird. Durch die Absätze 9 und 13 wird ein Verrutschen der Mobilzaunfüße relativ zueinander in gestapeltem Zustand wirkungsvoll unterbunden, so dass viele Mobilzaunfüße 1 übereinander gestapelt werden können und gleichzeitig von einem Gabelstapler oder Hubwagen transportiert werden können. Dadurch ergibt sich eine erhebliche Verkürzung der Transportzeiten.

In Fig. 2 ist eine Vorderansicht eines erfindungsgemäßen Mobilzaunfußes 1 dargestellt. In dieser Ansicht ist deutlich zu erkennen, dass die Ausnehmungen 7 sich über die gesamte Breite des Mobilzaunfußes 1 erstrecken und somit der Mobilzaunfuß 1 von vorne oder von hinten mit einem Gabelstapler oder Hubwagen angehoben werden kann.

In Fig. 3 ist eine Seitenansicht eines erfindungsgemäßen Mobilzaunfußes 1 dargestellt. In dieser Ansicht ist gut zu erkennen, dass der Absatz 13 so breit ist, dass die Aussparung 11 eines nicht dargestellten zweiten Mobilzaunfußes 1 formschlüssig mit dem Absatz 13 zusammenwirkt, wenn der zweite Mobilzaunfuß auf dem ersten Mobilzaunfuß 1 abgestellt wird.

In Fig. 4 ist ein Mobilzaunfuß 1 von unten dargestellt. In dieser Darstellung ist erkennbar, dass die Bohrungen 5 von der Oberseite bis zur Standfläche 15 bzw. der Ausnehmung 7 durchgeht. In der Standfläche 15 sind eine Vielzahl von Kühlkanälen 17 vorhanden, welche das Abkühlen eines aus Kunststoff, insbesondere recyceltem Kunststoff, hergestellten Mobilzaunfußes 1 in einem nicht dargestellten Spritzwerkzeug beschleunigen und somit die Herstellungsdauer verkürzen.

In Fig. 5 sind mehrere übereinander und hintereinander gestapelte Mobilzaunfüße 1 dargestellt. Aus dieser Darstellung wird deutlich, dass die Mobilzaunfüße 1 ohne weiteres bis zur Größe einer EURO-Palette gestapelt werden können. Der Stapel von Mobilzaunfüßen 1 ist durch Bänder 19 zusammengespannt, so dass die Mobilzaunfüße 1 einfach verladen und transportiert werden können, ohne dass eine Palette oder andere Transporthilfsmittel benötigt werden.

## Patentansprüche

1. Mobilzaunfuß, mit einer Standfläche (15), mit einer der Standfläche (15) gegenüberliegend angeordneten Oberseite (3), mit mindestens einer Einrichtung (5) zur Aufnahme eines Mobilzaunelements und mit mindestens einer Ausnehmung zum Anheben des Mobilzaunfußes (1), **dadurch gekennzeichnet, dass** die Ausnehmung (7) breiter als eine Zinke der Gabel eines Gabelstaplers oder Hubwagens ist, dass die Ausnehmung (7) höher als die Gabel eines Gabelstaplers oder Hubwagens ist, dass die Standfläche (15) von der oder den Ausnehmungen (7) unterteilt wird, dass in der Oberseite (3) mindestens ein mit der Ausnehmung (7) formschlüssig zusammenwirkender Absatz (9) vorhanden ist und, dass die Höhe der Ausnehmung (7) um mehr als die Höhe der Gabel eines Gabelstaplers größer ist als die Höhe des Absatzes (9).

2. Mobilzaunfuß nach Anspruch 1, **dadurch gekennzeichnet, dass** sich die Ausnehmung (7) über die gesamte Breite oder die gesamte Länge des Mobilzaunfußes (1) erstreckt.

3. Mobilzaunfuß nach Anspruch 1 oder 2, **dadurch gekennzeichnet, dass** zwei parallel zueinander verlaufende Ausnehmungen (7) vorhanden sind.

4. Mobilzaunfuß nach Anspruch 3, **dadurch gekennzeichnet, dass** der Abstand der Mittelachsen der Ausnehmungen (7) zwischen 340 mm und 400 mm, insbesondere 370 mm beträgt.

5. Mobilzaunfuß nach einem der vorhergehenden Ansprüche, **dadurch gekennzeichnet, dass** die Höhe der Ausnehmungen (7) größer als 85 mm ist, und dass die Breite der Ausnehmungen (7) größer als 160 mm ist.

6. Mobilzaunfuß nach einem der vorhergehenden Ansprüche, **dadurch gekennzeichnet, dass** die Abmessungen der Ausnehmungen (7) den genormten Maßen von Transport-Paletten entsprechen.

7. Mobilzaunfuß nach einem der vorhergehenden Ansprüche, **dadurch gekennzeichnet, dass** mindestens eine Aussparung (11) in der Standfläche (15) vorhanden ist, und dass in der Oberseite (3) mindestens ein mit der Aussparung (11) formschlüssig zusammenwirkender Absatz (13) vorhanden ist.

8. Mobilzaunfuß nach Anspruch 7, **dadurch gekennzeichnet, dass** die Aussparung (11) als Griffmulde ausgebildet ist.

9. Mobilzaunfuß nach einem der vorhergehenden Ansprüche, **dadurch gekennzeichnet, dass** die Einrichtung zur Aufnahme eines Mobilzaunelements eine in der Oberseite (3) des Mobilzaunfußes (1) angebrachte Bohrung (5) ist.

10. Mobilzaunfuß nach einem der vorhergehenden Ansprüche, **dadurch gekennzeichnet, dass** der Mobilzaunfuß (1) aus Kunststoff, insbesondere recyceltem Kunststoff, besteht.

## Claims

1. A composite section (1), particularly for windows, doors and facade elements, comprising an outer section (2), an inner section (3) and two insulating elements,
wherein the outer section (2) and the inner section (3) are joined to each other by the two insulating elements (4, 5), and wherein a cavity (6) is formed between the insulating elements (4, 5),
wherein each of the two insulating elements (4, 5) comprises a fixing foot (7, 8) at one end for fixing to the outer section (2) and comprises a fixing foot (7, 8) at its opposite end for fixing to the inner section (3), wherein these four separate fixing feet (7, 8) of the insulating elements (4, 5) are crimped to provide shear-resistance,
wherein the composite section (1) further comprises at least one diagonal insulating element (9), which is disposed inclined in relation to the two insulating elements (4, 5), in the cavity (6),
and wherein, when the insulating elements (4, 5) are in their ready-to-install state, at least one end (10) of the diagonal insulating element (9) is integrally formed in one piece on one of the insulating elements (4, 5), and wherein only one diagonal insulating element (9) is integrally formed in one piece on said insulating element (4, 5).

2. A composite section according to claim 1, wherein the fixing feet (7, 8) of the insulating elements (4, 5) are formed as dovetails.

3. A composite section according to either one of claims 1 or 2, wherein the diagonal insulating element (9) forms an angle α with one of the insulating elements (4, 5) which is less than 60°, preferably less than 50°.

4. A composite section according to any one of claims 1 to 3, wherein the diagonal insulating element (9) extends through the cavity (6) over at least 80 % of the length of one of the insulating elements (4, 5).

5. A composite section according to any one of claims 1 to 4, wherein the diagonal insulating element (9) comprises at least one fixing foot (14) for fixing to the outer section (2) or for fixing to the inner section (3).

6. A composite section according to any one of claims 1 to 4, wherein, when the insulating elements (4, 5) are in their ready-to-install state, the diagonal insulating element (9) is integrally formed in one piece with each of its two ends (10, 11) on one of each of the insulating elements (4, 5).

7. A composite section according to any one of claims I to 6, wherein a second diagonal insulating element (17) is provided which is inclined in relation to the two insulating elements (4, 5) and when the insulating elements (4, 5) are in their ready-to-install state one end (10) of the first diagonal insulating element (8) is integrally formed in one piece on one of the insulating elements (4, 5) and at least one end of the second diagonal insulating element (17) is integrally formed in one piece on the other insulating element (4,5).

8. A composite section according to claim 7, wherein the second diagonal insulating element (17) comprises a fixing foot (14) for fixing to the outer section (2) or to the inner section (3).

9. A composite section according to claim 7 or 8, wherein the first diagonal insulating element (9) forms a first, continuous insulating web with the first insulating element (4, 5), and wherein the second diagonal insulating element (17) forms a second, continuous insulating web with the second insulating element (4, 5).

10. A composite section according to any one of claims 1 to 9, wherein the diagonal insulating element (9, 17) which at one end (10) is integrally formed in one piece with the insulating element (4, 5) is connected to the insulating element (4, 5) at its other end (11) via a connecting element (18) which is disposed transversely to the insulating element (4, 5).

## Revendications

1. Profilé composite (1), en particulier pour des fenêtres, portes et éléments de façade, comprenant un profilé extérieur (2), un profilé intérieur (3) et deux éléments d'isolation,
le profilé extérieur (2) et le profilé intérieur (3) étant mutuellement assemblés par les deux éléments d'isolation (4, 5), et un espace vide (6) étant réalisé entre les éléments d'isolation (4, 5),
chacun des deux éléments d'isolation (4, 5) présentant sur une extrémité un pied de fixation (7, 8) pour la fixation sur le profilé extérieur (2) et un pied de fixation (7, 8) sur l'extrémité en vis-à-vis pour la fixation sur le profilé intérieur (3), ces quatre pieds séparés (7, 8) de fixation des éléments d'isolation (4, 5) étant bordés de façon résistante au cisaillement,
le profilé composite (1) présentant en outre dans l'espace vide (6) au moins un élément diagonal d'isolation (9), disposé en oblique par rapport aux deux éléments d'isolation (4, 5),
et, à l'état de montage fini des éléments d'isolation (4, 5), au moins une extrémité (10) de l'élément diagonal d'isolation (9) étant conformée d'une seule pièce avec l'un des éléments d'isolation (4, 5), et seul un élément diagonal d'isolation (9) étant conformé d'une seule pièce avec cet élément d'isolation (4, 5).

2. Profilé composite suivant la revendication 1, les pieds de fixation (7, 8) des éléments de fixation (4, 5) étant configurés en queue d'aronde.

3. Profilé composite suivant l'une des revendications 1 et 2, l'élément diagonal d'isolation (9) formant avec l'un des éléments d'isolation (4, 5) un angle α inférieur à 60°, de préférence inférieur à 50°.

4. Profilé composite suivant l'une de revendications 1 à 3, l'élément diagonal d'isolation (9) s'étendant sur au moins 80% de la longueur de l'un des éléments d'isolation (4,5) au travers de l'espace vide (6).

5. Profilé composite suivant l'une des revendications 1 à 4, l'élément diagonal d'isolation (9) présentant au moins un pied de fixation (14) pour la fixation sur le profilé extérieur (2) ou pour la fixation sur le profilé intérieur (3).

6. Profilé composite suivant l'une des revendications 1 à 4, l'élément diagonal d'isolation (9), à l'état de montage fini des éléments d'isolation (4, 5), étant conformé d'une seule pièce par chacune de ses deux extrémités (10, 11) avec respectivement chacun des éléments d'isolation (4, 5).

7. Profilé composite suivant l'une des revendications 1 à 6, un second élément diagonal d'isolation (17) étant prévu, lequel élément est disposé en oblique par rapport aux deux éléments d'isolation (4, 5) et une extrémité (10) du premier élément diagonal d'isolation (9) étant conformée d'une seule pièce, à l'état de montage fini des éléments d'isolation (4, 5), avec l'un des éléments d'isolation (4, 5) et au moins une extrémité du second élément diagonal d'isolation (17) étant conformée d'une seule pièce avec l'autre élément d'isolation (4, 5).

8. Profilé composite suivant la revendication 7, le second élément diagonal d'isolation (17) présentant un pied de fixation (14) pour la fixation sur le profilé extérieur (2) ou sur le profilé intérieur (3).

9. Profilé composite suivant l'une des revendications 7 et 8, le premier élément diagonal d'isolation (9) formant avec le premier élément d'isolation (4, 5) une première traverse d'isolation continue et le second élément diagonal d'isolation (17) formant avec le second élément d'isolation (4, 5) une seconde traverse d'isolation continue.

10. Profilé composite suivant l'une des revendications 1 à 9, l'élément diagonal d'isolation (9, 17), conformé d'une seule pièce par une extrémité (10) avec l'élément d'isolation (4, 5), étant assemblé sur l'autre extrémité (11) avec l'élément d'isolation (4, 5) par l'intermédiaire d'un élément d'assemblage (18) disposé transversalement à l'élément précité (4, 5).
